# EUROPÄISCHE PATENTSCHRIFT

(11) **EP 2 218 388 B1**
(45) Veröffentlichungstag und Bekanntmachung des Hinweises auf die Patenterteilung: **16.09.2015**
(21) Anmeldenummer: 10151398.4
(22) Anmeldetag: 22.01.2010
(51) Int. Cl.: A47L 13/59

(54) **Vorrichtung zum Auspressen von Reinigungselementen**
Apparatus for wringing cleaning implements
Appareil pour essorer des ustensiles de nettoyage

(30) Priorität: 17.02.2009 DE 102009000920
(43) Veröffentlichungstag der Anmeldung: 18.08.2010
(73) Patentinhaber: VERMOP Salmon GmbH, 82205 Gilching (DE)
(72) Erfinder: Salmon, Dirk, 82205 Gilching (DE)
(74) Vertreter: Hoffmann Eitle

(56) Entgegenhaltungen:
- US-A- 2 337 319
- US-A- 2 802 233

## Beschreibung

### Technisches Gebiet

Die Erfindung betrifft eine Vorrichtung zum Auspressen von flüssigkeitabsorbierenden Reinigungselementen, insbesondere textilen Wischbezügen wie Wischmops.

### Stand der Technik

Zur Reinigung von Böden, Wänden oder auch beweglichen Gegenständen werden Wischelemente wie beispielsweise Wischmops eingesetzt. Bei der Nassreinigung werden die Wischelemente wiederholt in eine Reinigungsflüssigkeit eingetaucht und anschließend durch Auspressen oder Auswringen entwässert, um den gewünschten Nässegrad für die Reinigung zu erzielen. Hierdurch wird sichergestellt, dass die von dem Mopbezug absorbierte Feuchtigkeit wenigstens teilweise wieder aus diesem ausgepresst wird, bevor eine Reinigung fortgesetzt oder begonnen wird.

Neben einem manuellen Entwässern ist im Stand der Technik eine Vielzahl von Pressen bekannt, die das Entwässern erleichtern und beschleunigen sollen. Allerdings hat sich gezeigt, dass viele vorbekannte Pressen selbst bei hohen aufgebrachten Kräften nur eine begrenzte Entwässerung der Reinigungselemente bieten.

In der Technik sind Auspressvorrichtungen für Mopbezüge bekannt, die sowohl mit separaten Mopbezügen bestückt werden als auch für Mopbezüge im auf einen Halter aufgespannten Zustand geeignet sind. Letztere sind im Wesentlichen für rechteckige Mophalter und Bezüge im Einsatz.

Die Vorrichtungen umfassen in der Regel eine oder mehrere Pressbacken, zwischen denen ein Mopbezug ausgepresst wird. Die Pressbacke oder Pressbacken können sich zwischen einer offenen Position und einer geschlossenen Position, in der das Auspressen durchgeführt wird, bewegen.

Aus der EP 1 138 246 B1 ist eine Moppresse bekannt, die zwei Pressbacken aufweist, wobei die erste Pressbacke mit der zweiten Pressbacke gelenkig verbunden ist. Über einen mit der ersten Pressbacke gelenkig verbundenen Presshebel wird die Vorrichtung betätigt. Um ein gleichmäßiges Auspressen eines Wischkörpers unter verringertem Kraftaufwand zu ermöglichen, ist an dem Presshebel zusätzlich eine Klemmeinrichtung vorgesehen. Diese ermöglicht es, dass bei einer entsprechenden Betätigung des Presshebels und bei geschlossener Klemmeinrichtung eine Kraft auf die Pressbacke übertragen wird, die diese in die Schließstellung bringt und somit den Wischmop mit aufgespanntem Mopbezug auspresst. Aufgrund des verhältnismäßig langen Presshebels ist dabei ein verringerter Kraftaufwand erforderlich. Zudem werden die Pressbacken beim Auspressen parallel zueinander und bei entsprechendem Aufsetzen der Auspressvorrichtung auf ein Gefäß vertikal angeordnet, so dass ein gleichmäßiges Auspressen eines Mopbezugs auf beiden Seiten eines Mophalters erreicht werden kann.

Eine alternative Möglichkeit zur Verringerung des manuell aufzubringenden Kraftaufwands besteht darin, eine elektrisch betriebene Moppresse vorzusehen, wie sie in der DE 20 2006 007 491 U1 beschrieben ist. Dabei sind die Pressbacken der Moppresse operativ mit einer Zahnstange verbunden, welche von einem Elektromotor über ein Untersetzungsgetriebe angetrieben wird. Der Vorteil dieser Moppresse besteht darin, dass für verschiedene Größen von Mopbezügen eine gleichmäßige Auspresswirkung erzielt werden kann, weil ein bestimmter Auspressdruck indirekt über einen Stromstärkemess-Sensor gemessen werden kann, so dass die Vorrichtung entsprechend gesteuert werden kann, um einen gleichmäßigen Auspressdruck über einen vorgegebenen Zeitraum herzustellen. Der weitere Vorteil einer elektrisch betriebenen Moppresse besteht darin, dass eine ausreichende Entwässerung der Wischbezüge sichergestellt werden kann, die vom Reinigungspersonal aufgrund des bei mechanisch betriebenen Moppressen erforderlichen Kraftaufwands häufig nicht geleistet wird. Der Nachteil einer elektrisch betriebenen Moppresse besteht allerdings darin, dass für einen ausreichenden Energievorrat gesorgt werden muss und der Elektromotor sowie die Energiespeicherung das Gewicht der Moppresse deutlich erhöhen.

Die US 2,337,319 A offenbart eine Vorrichtung zum Auspressen eines Wischmopps mit einem Behälter, in dem Pressbacken angeordnet sind, die in einer Kulissenführung bewegbar sind, wobei eine Betätigungsstange über ein vierstufiges Gelenk mit einem mit den Pressbacken gekoppelten Verschiebeelement verbunden ist, und das Verschiebeelement durch Drehung der Betätigungsstange zwischen zwei Positionen hin und her bewegbar ist. Auch diese Vorrichtung ist in der Herstellung aufwendig, und Reinigungspersonal muss relativ viel Kraft aufbringen, um die Betätigungsstange in eine Position zu bringen, bei der ein Wischmopp ausgewrungen werden kann. Die US 2,337,319 A stellt den nächstkommenden Stand der Technik dar.

### Darstellung der Erfindung

Der Erfindung liegt die Aufgabe zugrunde, eine Vorrichtung zum Auspressen von Reinigungselementen vorzuschlagen, die auf einfache Weise ermöglicht, Reinigungselemente ausreichend stark und über einen angemessenen Zeitraum zu entwässern.

Diese Aufgabe wird durch eine Vorrichtung zum Auspressen von flüssigkeitsabsorbierenden Reinigungselementen mit den Merkmalen des Anspruchs 1 gelöst. Vorteilhafte Ausführungsformen folgen aus den übrigen Ansprüchen.

Erfindungsgemäß umfasst eine Vorrichtung zum Auspressen von flüssigkeitsabsorbierenden Reinigungselementen, insbesondere textilen Wischbezügen wie Wischmops, einen auf einem Auffangbehälter aufsetzbaren Presskorb, in welchem Pressbacken angeordnet sind, die in Kulissenführungen bewegbar sind, wobei die Pressbacken jeweils mit einem Verschiebeelement operativ verbunden sind, das in einer Bewegungsrichtung zwischen einer ersten Endposition und einer zweiten Endposition bewegbar ist. Die Vorrichtung umfasst weiterhin ein drehbares Betätigungselement, das über einen Gelenkhebel mit dem Verschiebeelement verbunden ist, wobei das Verschiebeelement in der ersten Endposition durch eine Anordnung des Gelenkhebels über seinen Totpunkt hinaus fixierbar ist.

Mit anderen Worten werden Pressbacken, die wie bereits aus dem Stand der Technik bekannt sind, in Kulissenführungen bewegbar sind, über ein selbstgeführtes Verschiebeelement bewegt, das über einen Gelenkhebel bewegt wird. Dabei ist die Kinematik des Verschiebeelements relativ zu dem drehbaren Betätigungselement und den zwischen diesem angeordneten Gelenkhebel so eingestellt, dass in der ersten Endposition des Verschiebeelements entsprechend der Position beim Auspressen von Reinigungselementen der Gelenkhebel in einer Über-Totpunkt Position ist und in dieser Position in eine Endposition gelangt, in welcher keine weitere Rotation der beiden Gelenkhebelelemente relativ zueinander möglich ist, so dass das Verschiebeelement und somit die Pressbacken in der korrekten Position zum Auspressen des Reinigungselementes fixiert sind. Eine Reinigungskraft erkennt somit nicht nur, wann die korrekte Position zum Auspressen des Reinigungselementes erreicht ist, sondern muss in dieser Position keine nennenswerte Kraft mehr aufwenden. Dies führt dazu, dass erfahrungsgemäß die Vorrichtung länger in der Auspressposition belassen wird, als dies bei dem Erfordernis eines stetigen, hohen Kraftaufwandes der Fall wäre. Auf diese Weise wird nicht nur eine bessere Entwässerungswirkung erzielt, sondern auch der erforderliche Kraftaufwand für das Reinigungspersonal verringert.

Nach einer bevorzugten Ausführungsform der Erfindung verläuft die Bewegungsrichtung des Verschiebeelements linear, wodurch die gesamte Kinematik vereinfacht wird und insbesondere die Führung des Verschiebeelements einfacher ausgestaltet sein kann.

Vorzugsweise sind die Pressbacken mit dem Verschiebeelement sowohl drehbar als auch relativ zum Verschiebeelement verschiebbar gekoppelt. Auf diese Weise lassen sich auch komplexere Bewegungsabläufe der Pressbacken realisieren und insbesondere ein großer Öffnungsquerschnitt zum Einführen des Reinigungselements und insbesondere eines Mophalters mit daran angebrachtem Mopbezug realisieren. Der zusätzliche Freiheitsgrad, der durch die Verschiebemöglichkeit der Pressbacken relativ zum Verschiebeelement zusätzlich zu deren Verschwenkbarkeit entsteht, ist unproblematisch, da die Pressbacken in Kulissenführungen bewegbar sind, während das Verschiebeelement in einer definierten Bewegungsrichtung zwischen der ersten Endposition und der zweiten Endposition bewegbar ist. Auf diese Weise bleibt die Bewegung der Pressbacken geführt und definiert.

In diesem Zusammenhang ist es vorteilhaft und möglich, die Kulissenführungen so auszugestalten, dass sie in ihrem oberen Abschnitt im Bereicht der zweiten Position des Verschiebeelements gekrümmt sind, während die Kulissenführungen im restlichen Abschnitt gerade ausgebildet sind. Auf diese Weise lassen sich Pressbacken nahe der zweiten Position des Verschiebeelements, d.h. bei geöffneten Pressbacken, nach außen verfahren, um einen großen Öffnungsquerschnitt zwischen den Pressbacken herzustellen.

Gleichzeitig sind die Pressbacken drehbar in Kulissenführungen geführt, wodurch sich die Pressbacken durch die Möglichkeit ihrer Schrägstellung besser dem Mopbezug anpassen und diesen effektiver auspressen können.

Vorzugsweise sind die Pressbacken über Formschlusselemente in Längsschlitzen des Verschiebeelements einsetzbar. Auf diese Weise lassen sich die Pressbacken bequem bei der Montage der Vorrichtung in das Verschiebeelement "einknöpfen", während beim Betrieb die formschlüssige Beziehung zwischen den Pressbacken und dem Verschiebeelement ein Lösen der Verbindung zwischen Pressbacken und Verschiebeelement verhindert.

Vorzugsweise ist das Betätigungselement mit einem handbetätigten Hebel versehen, der es möglich macht, mit geringem Kraftaufwand eine hohe Kraft auf das Betätigungselement auszuüben.

Nach einer bevorzugten Ausführungsform weist der Hebel ein Anschlagselement auf, das angeordnet ist, um an dem Gehäuse des Presskorbs in Anschlag gebracht zu werden. Für ungeschultes Reinigungspersonal ist somit problemlos erkennbar, wie weit der handbetätigte Hebel verschwenkt werden muss, um ein Reinigungselement auszupressen.

Vorzugsweise ist der Hebel um seine Längsache um 180° rotierbar. Der Begriff Längsachse sollte hier nicht im streng mathematischen Sinn verstanden werden, sondern die wesentliche Längserstreckung des Hebels bezeichnen, der auch gekrümmt sein kann. Durch das Rotieren des Hebels um die Längsachse kann das am Hebel fest angeordnete Anschlagelement, z.B. in Form einer Anschlagnase, von derjenigen Position, in der das Anschlagelement an dem Gehäuse des Presskorbs in Anschlag kommt, in die entgegengesetzte Position am Hebel gebracht werden, wodurch sich eine unterschiedliche Endposition des Hebels, des Betätigungselements, der Gelenkhebel, des Verschiebeelements und letztlich der Pressbacken im Presskorb ergibt. Je nach der Formgebung des Hebels und des Anschlagelements können somit für unterschiedliche Reinigungselemente unterschiedliche Anschlaggeometrien vorgesehen werden.

Die Drehung des Betätigungselements, z.B. durch die Betätigung des Hebels, ist aber nicht auf die oben beschriebenen Extrempositionen bzw. Anschlagpositionen beschränkt.

Nach einer bevorzugten Ausführungsform der Erfindung umfasst die Vorrichtung zum Auspressen weiterhin eine Zugfeder zwischen Presskorb und Verschiebeelement, deren Rückstellkraft in der ersten Endposition am größten ist. Eine derartige Zugfeder ermöglicht es, dass auch in der Über-Totpunkt Position des Gelenkhebels in der ersten Endposition das Verschiebeelement in Richtung der zweiten Endposition gezogen wird und somit das Verschiebeelement nicht selbständig in der ersten Endposition verbleibt, wenn eine Bedienperson die Auspressvorrichtung nicht gezielt in der Auspressposition hält. Die Charakteristik der Zugfeder sollte dabei so eingestellt werden, dass eine Bedienperson die z.B. mit einem Betätigungshebel ausgestattete Auspressvorrichtung mit nur sehr geringem Kraftaufwand in der Pressposition entsprechend der ersten Position des Verschiebeelements halten kann, um den oben beschriebenen Effekt der wesentlichen Verringerung des Kraftaufwands durch das Verschwenken des Gelenkhebels über seinen Totpunkt hinaus weiterhin ausnützen zu können.

Vorzugsweise weist mindestens eine Pressbacke auf ihrer sich senkrecht an die Pressfläche anschließenden Oberfläche eine Aussparung auf, die zur Aufnahme eines Halters eines Wischmops dimensioniert ist. Auf diese Weise muss beim Auspressen des Wischbezugs eines Wischmops der Wischbezug nicht vom Wischmop getrennt werden, was das Arbeiten und wiederholte Auspressen des Wischbezugs erleichtert.

### Kurze Beschreibung der Figuren

In den nachfolgenden Figuren zeigt
- Fig. 1: eine perspektivische Gesamtansicht der erfindungsgemäßen Vorrichtung zum Auspressen von Reinigungselementen;
- Fig. 2: eine Seitenansicht im Schnitt der erfindungsgemäßen Vorrichtung in dem Zustand, in dem ein Reinigungselement eingeführt werden kann;
- Fig. 3: eine Ansicht entsprechend Fig. 2 jedoch in einem Zustand, in dem ein Reinigungselement ausgepresst werden kann; und
- Fig. 4: eine Ansicht ähnlich der Fig. 3 jedoch mit einem 180° um seine Längsachse rotierten Betätigungshebel.

### Wege zur Ausführung der Erfindung

Fig. 1 zeigt eine perspektivische Ansicht der mit Referenzziffer 10 bezeichneten Vorrichtung zum Auspressen von flüssigkeitsabsorbierenden Reinigungselementen. Die Vorrichtung besteht im Wesentlichen aus einem, auf einen geeigneten Auffangbehälter, wie z.B. Eimer, aufsetzbaren Presskorb 12, der zum leichteren Aufsetzen auf einen Auffangbehälter mit einer Einhängenase 14 versehen sein kann, die, wie z.B. in Fig. 2 ersichtlich ist, einen nutförmigen Aufnahmeraum 16 begrenzt, der zur Aufnahme eines entsprechend dimensionierten Randes eines Auffangbehälters dient. Zur besseren Fixierung sind vorzugsweise zwei Einhängenasen 14 vorgesehen. Der Presskorb weist Perforationen in seinem Boden und vorzugsweise auch im Wandbereich nahe des Bodens auf, durch die aus einem Reinigungselement ausgepresste Flüssigkeit in den in den Figuren nicht dargestellten Auffangbehälter abfließen kann.

Die Auspressvorrichtung 10 wird über einen handbetätigten Hebel 18 bedient, wobei der Hebel 18 drehstarr mit einer Welle 20 verbunden ist, welche über einen nachfolgend näher erläuterten Mechanismus zwei Pressbacken 22 von einer Position, in der ein Pressraum zum Einführen eines Reinigungselements geöffnet ist, in eine Position bewegt werden können, in der der Pressraum ein geringes Pressvolumen zwischen den Pressbacken sowie Seitenwänden und Bodenwänden des Presskorbs besitzt. Diesbezüglich arbeitet die erfindungsgemäße Auspressvorrichtung wie andere im Stand der Technik bekannte Vorrichtungen unter Verwendung von Pressbacken, welche das Pressvolumen durch Drehung eines Betätigungselements verringern.

Um das Auspressen eines an einem Mophalter befestigten Wischbezugs zu ermöglichen, sind an geeigneter Stelle Aussparungen 24 vorgesehen, durch welche der Betätigungsgriff des Mophalters aufgenommen wird, so dass der noch an einem Wischbezug lose angebrachte Halter den Auspressvorgang in der erfindungsgemäßen Vorrichtung 10 nicht behindert.

Fig. 2 zeigt eine Seitenansicht der in Fig. 1 dargestellten Vorrichtung mit abgenommener seitlicher Gehäuseabdeckung.

Wie anhand der Fig. 1 erläutert wurde, ist der handbetätigte Hebel 18 starr mit der Welle 20 verbunden, die über eine geeignete Reibschlussverbindung oder Formschlussverbindung, im vorliegenden Fall durch ein formschlüssiges Kerbzahnprofil, mit einem Gelenkhebel 28 verbunden ist. Der Gelenkhebel besteht aus einem ersten Hebelabschnitt 28a sowie einem zweiten Hebelabschnitt 28b, die wiederum gelenkig miteinander verbunden sind. Um eine feste Verbindung zwischen der Welle 20 und dem Gelenkhebel 28 auch in axialer Richtung der Welle sicherzustellen, ist ein Sicherungssplint 30 vorgesehen. Der zweite Hebelabschnitt 28b ist sowohl gelenkig mit dem ersten Hebelabschnitt 28a verbunden als auch an seinem axial entgegengesetzten Ende gelenkig mit einem Verschiebeelement 32 verbunden, das zusätzlich in einer in Betriebsposition vertikalen Führung 34 verschiebbar ist. Auf welche Weise die Führung 34 zwischen dem Verschiebeelement 32 und dem Presskorb 12 erfolgt, ist hierbei unerheblich, so dass alle bekannten Alternativen zur Herstellung der gekrümmten Führung ebenso möglich sind.

Das gelenkig mit dem Gelenkhebel 28 verbundene Verschiebeelement 32 weist Befestigungsöffnungen 36 auf, welche den Durchtritt von Formschlusselementen 38 erlauben, die fest mit den in Fig. 2 nicht sichtbaren Pressbacken 22 verbunden sind. Wichtig ist, dass bei der nachfolgend beschriebenen Kinematik der Vorrichtung abhängig von der Betätigung des Hebels 18 die Formschlusselemente 38 nicht aus den Befestigungsöffnungen 36 des Verschiebeelements 32 austreten können.

Die Formschlusselemente 38 und entsprechend auch die starr daran angebrachten Pressbacken können relativ zu dem Verschiebeelement 32 sowohl verschwenkt werden als auch in Längsrichtung der Befestigungsöffnungen 36 verschoben werden. Um eine Führung der Pressbacken zu erzielen, sind mit den Pressbacken starr verbundene Zapfen, die einstückig mit den Formschlusselementen 38 ausgebildet sind, in Kulissenführungen 40 verfahrbar, wobei die Kulissenführungen aus einem ersten, geraden und parallel zur Führung 34 des Verschiebeelements 32 verlaufenden ersten Abschnitt 40a sowie einen sich direkt daran anschließenden, gekrümmten zweiten Abschnitt 40b unterteilen lassen. Die gekrümmten Abschnitte 40b dienen dazu, nahe der in Fig. 2 dargestellten Position die Pressbacken voneinander weg zu verfahren, um eine vergrößerte Öffnung zum bequemen Einbringen eines Reinigungselements zu bilden.

In der in Fig. 2 dargestellten, geöffneten Position befindet sich der Hebel 18 in einer in Schwenkrichtung A vorgesehenen Anschlagposition, welche zu einer Position der Hebelabschnitte 28a und 28b des Gelenkhebels führt, in welcher diese einen minimalen Winkel α₁ zwischen ihren Längsachsen besitzen.

Wird der Betätigungshebel 18 in Pfeilrichtung B verfahren, so wird über die Drehung der Welle 20 und den drehstarr mit der Welle verbundenen Gelenkhebel 28 das Verschiebeelement 32 in der Führung 34 nach unten bewegt und entsprechend auch die Klemmbacken über die starr mit diesen verbundenen Zapfen in den Kulissenführungen 40 und die Formschlusselemente 38 mit nach unten bewegt, so dass das Pressvolumen zwischen den Pressbacken sowie Seitenwänden und Bodenwänden des Presskorbs durch die Betätigung des Hebels 18 einstellbar und der in Fig. 4 dargestellten Pfeilrichtung B stetig verringerbar ist.

Bei der in Fig. 4 dargestellten Position befinden sich die beiden Gelenkhebelabschnitte 28a sowie 28b in einer Position, in welcher der Winkel α₂ zwischen den Längsachsen der beiden Gelenkhebelabschnitte beinahe 180° beträgt.

Die in Fig. 4 dargestellte Position kann von einem Benutzer gezielt eingestellt werden, indem gegenüber der in Fig. 2 dargestellten Anordnung des Hebels 18, eine am Hebel 18 vorgesehene Anschlagnase 42 durch Drehen des Hebels um 180° um seine Längsachse L in eine Position gebracht wird, in welcher die Anschlagnase 42 gegen einen entsprechenden Anschlag 44 am Presskorb 12 anschlägt und somit eine weitere Drehung in Pfeilrichtung B verhindert.

Wenn die Anschlagnase 42 allerdings in der in Fig. 2 dargestellten Position belassen wird, indem der Benutzer nicht gezielt den Hebel um 180° um die Längsachse L dreht, so kann der Hebel 18 soweit in Pfeilrichtung B verschwenkt werden, bis er direkt am Anschlag 44 des Presskorbs 12 anstößt. In diesem Fall sind die Hebelabschnitte 28a und 28b in Bezug auf ihre Längsachsen so angeordnet, dass der Winkel, in Fig. 3 mit α₃ dargestellt, über 180° beträgt und sich somit der Gelenkhebel 28 in einer Über-Totposition befindet. In dieser, in Fig. 3 dargestellten Position, kann keine weitere Verschwenkung zwischen dem ersten Hebelabschnitt 28a und zweiten Hebelabschnitt 28b erfolgen, da das Verschiebeelement 32 in seiner Führung 34 angeordnet ist und nicht selbsttätig nach oben bewegt werden kann. Gleichzeitig wird für einen Benutzer durch die Über-Totpunkt Position der benötigte Kraftaufwand in der in Fig. 3 dargestellten Auspressposition mit minimalem Pressvolumen auf ein Minimum herabgesetzt.

In Figuren 2 bis 4 ist jeweils eine Zugfeder 48 dargestellt, die einerseits mit dem Presskorb 12 und andererseits mit dem Verschiebeelement 32 verbunden ist und in der in Fig. 3 dargestellten Über-Totpunkt Position maximal gedehnt ist. Wird daher von der Bedienperson der Hebel 18 losgelassen, so bewirkt die Zugfeder 48, dass das Verschiebeelement 32 nach oben gezogen wird und der Gelenkhebel 28 die Über-Totpunkt Position verlässt. Auf diese Weise ist für eine Bedienperson auch kein Kraftaufwand erforderlich, um die Auspressvorrichtung aus der in Fig. 3 dargestellten Pressposition mit minimalem Volumen wieder in die in Fig. 2 dargestellte vollständig geöffnete Position zurückzuführen.

Einige der in der spezifischen, in Figuren 1 bis 4 dargestellten Ausführungsform beschriebenen Elemente können beliebig abgeändert werden, wie z.B. der Verlauf der Kulissenführungen 40, solange die Befestigungsöffnungen 36 im Verschiebeelement 32 die entsprechende Bewegung ermöglichen und die gewünschte Formschlussverbindung zwischen den Elementen 38 und dem Verschiebeelement 32 beibehalten wird. Entscheidend ist allerdings, dass das Verschiebeelement mit dem handbetätigten Hebel operativ über einen Gelenkhebel verbunden ist, der in der Position mit minimalem Pressvolumen der Auspressvorrichtung in seiner Über-Totpunkt Position ist, um den Kraftaufwand für einen Benutzer möglichst weitgehend herabzusetzen.

## Patentansprüche

1. Vorrichtung zum Auspressen von flüssigkeitsabsorbierenden Reinigungselementen, insbesondere textilen Wischbezügen wie Wischmops, umfassend:
- einen auf einen Auffangbehälter aufsetzbaren Presskorb (12), in welchem Pressbacken (22) angeordnet sind, die in Kulissenführungen (40; 40a; 40b) bewegbar sind, wobei
- die Pressbacken (22) jeweils mit einem Verschiebeelement (32) operativ verbunden sind, das in einer Bewegungsrichtung zwischen einer ersten Endposition und einer zweiten Endposition bewegbar ist, wobei
- die Vorrichtung weiterhin ein drehbares Betätigungselement (20) umfasst, das über einen Gelenkhebel (28; 28a, 28b) mit dem Verschiebeelement (32) verbunden ist;
**dadurch gekennzeichnet, dass**
die Vorrichtung weiterhin umfasst:
- das Verschiebeelement (32) in der ersten Endposition durch eine Anordnung des Gelenkhebels (28; 28a, 28b) über seinen Totpunkt hinaus fixierbar ist.

2. Vorrichtung nach Anspruch 1,
**dadurch gekennzeichnet, dass**
die Bewegungsrichtung des Verschiebeelements (32) linear ist.

3. Vorrichtung nach Anspruch 1 oder Anspruch 2,
**dadurch gekennzeichnet, dass**
die Pressbacken (22) mit dem Verschiebeelement (32) sowohl drehbar als auch relativ zum Verschiebeelement (32) verschiebbar gekoppelt sind.

4. Vorrichtung nach einem der vorhergehenden Ansprüche,
**dadurch gekennzeichnet, dass**
die Kulissenführungen (40) in ihrem oberen Abschnitt (40b) im Bereich der zweiten Position des Verschiebeelements (32) gekrümmt sind, während die Kulissenführungen (40) im restlichen Abschnitt (40a) gerade ausgebildet sind.

5. Vorrichtung nach einem der vorhergehenden Ansprüche,
**dadurch gekennzeichnet, dass**
die Pressbacken (22) über Formschlusselemente (38) in Längsschlitzen (36) des Verschiebeelements (32) einsetzbar sind.

6. Vorrichtung nach einem der vorhergehenden Ansprüche,
**dadurch gekennzeichnet, dass**
das Betätigungselement (20) mit einem handbetätigten Hebel (18) versehen ist.

7. Vorrichtung nach Anspruch 6,
**dadurch gekennzeichnet, dass**
der Hebel ein Anschlagelement (42) aufweist, das angeordnet ist, um an dem Gehäuse des Presskorbs (12) in Anschlag (44) gebracht zu werden.

8. Vorrichtung nach Anspruch 6 oder Anspruch 7,
**dadurch gekennzeichnet, dass**
der Hebel (18) um seine Längsachse (L) um 180° rotierbar ist.

9. Vorrichtung nach einem der vorhergehenden Ansprüche,
**dadurch gekennzeichnet, dass**
das Pressvolumen zwischen Pressbacken (22) sowie Seitenwänden und Bodenwänden des Presskorbs (12) durch Drehung (B) des Betätigungselements (20) einstellbar ist.

10. Vorrichtung nach einem der vorhergehenden Ansprüche, weiterhin umfassend eine Zugfeder (48) zwischen Presskorb (12) und Verschiebeelement (32), deren Rückstellkraft in der ersten Endposition des Verschiebeelements (32) am größten ist.

11. Vorrichtung nach einem der vorhergehenden Ansprüche,
**dadurch gekennzeichnet, dass**
mindestens eine Pressbacke (22) auf ihrer sich senkrecht an die Pressfläche anschließenden Oberfläche eine Aussparung aufweist, die zur Aufnahme eines Halters eines Wischmops dimensioniert ist.

## Claims

1. Apparatus for squeezing out liquid-absorbing cleaning elements, in particular textile mops, comprising:
- a pressing cage (12) which can be mounted on a collecting receptacle and in which are disposed pressing jaws (22) which are movable in slotted guides (40; 40a; 40b), wherein
- the pressing jaws (22) are in each case operatively connected to a displacement element (32) which is movable in a direction of movement between a first end position and a second end position, wherein
the apparatus further comprises:
- the displacement element (32) can be fixed in the first end position by disposing the articulated lever (28; 28a, 28b) beyond its dead centre.

2. Apparatus according to claim 1, **characterised in that** the direction of movement of the displacement element (32) is linear.

3. Apparatus according to claim 1 or claim 2, **characterised in that** the pressing jaws (22) are coupled to the displacement element (32) so as to be both rotatable and displaceable relative to the displacement element (32).

4. Apparatus according to any of the preceding claims, **characterised in that** the slotted guides (40) are curved in their upper section (40b) in the region of the second position of the displacement element (32), while the slotted guides (40) are straight in the remaining section (40a).

5. Apparatus according to any of the preceding claims, **characterised in that** the pressing jaws (22) can be inserted by means of form-locking elements (38) in longitudinal slots (36) of the displacement element (32).

6. Apparatus according to any of the preceding claims, **characterised in that** the actuating element (20) is provided with a manually operated lever (18).

7. Apparatus according to claim 6, **characterised in that** the lever has a stop element (42) which is arranged to be brought into abutment (44) against the housing of the pressing cage (12).

8. Apparatus according to claim 6 or claim 7, **characterised in that** the lever (18) is rotatable through 180° about its longitudinal axis (L).

9. Apparatus according to any of the preceding claims, **characterised in that** the pressing volume between the pressing jaws (22) and the side walls and bottom walls of the pressing cage (12) is adjustable by rotation (B) of the actuating element (20).

10. Apparatus according to any of the preceding claims, further comprising a tension spring (48) between pressing cage (12) and displacement element (32), of which the return force is greatest in the first end position of the displacement element (32).

11. Apparatus according to any of the preceding claims, **characterised in that** at least one pressing jaw (22) has, on its surface perpendicularly adjoining the pressing surface, a recess which is dimensioned to receive a holder for a mop.

## Revendications

1. Dispositif pour l'essorage d'ustensiles de nettoyage absorbeurs de liquide, en particulier de garnitures textiles telles que des serpillères à franges, comprenant :
- un panier d'essorage (12) pouvant être mis en place sur un récipient collecteur, où sont disposées des mâchoires d'essorage (22) mobiles dans des glissières à coulisse (40 ; 40a ; 40b),
- les mâchoires d'essorage (22) étant fonctionnellement raccordées chacune à un élément de coulissement (32) mobile entre une première position terminale et une deuxième position terminale dans une direction de déplacement,
- le dispositif comprenant en outre un élément d'actionnement (20) rotatif, relié à l'élément de coulissement (32) par un levier articulé (28 ; 28a, 28b) ;
**caractérisé en ce que**
ledit dispositif comprend en outre :
- l'élément de coulissement (32) pouvant être fixé en première position terminale par un positionnement du levier articulé (28 ; 28a, 28b) au-delà de son point mort.

2. Dispositif selon la revendication 1,
**caractérisé en ce que**
la direction de déplacement de l'élément de coulissement (32) est linéaire.

3. Dispositif selon la revendication 1 ou la revendication 2,
**caractérisé en ce que**
les mâchoires d'essorage (22) sont accouplées à l'élément de coulissement (32) de manière à être rotatives et à être déplaçables par rapport à l'élément de coulissement (32).

4. Dispositif selon l'une des revendications précédentes,
**caractérisé en ce que**
les glissières à coulisse (40) sont recourbées dans leur partie supérieure (40b) au niveau de la deuxième position de l'élément de coulissement (32), alors que la partie restante (40a) des glissières à coulisse (40) est droite.

5. Dispositif selon l'une des revendications précédentes,
**caractérisé en ce que**
les mâchoires d'essorage (22) peuvent être introduites par des éléments à engagement positif (38) dans des fentes longitudinales (36) de l'élément de coulissement (32).

6. Dispositif selon l'une des revendications précédentes,
**caractérisé en ce que**
l'élément d'actionnement (20) est pourvu d'un levier (18) actionné manuellement.

7. Dispositif selon la revendication 6,
**caractérisé en ce que**
le levier présente un élément de butée (42) disposé pour être amené en butée (44) contre le boîtier du panier d'essorage (12).

8. Dispositif selon la revendication 6 ou la revendication 7,
**caractérisé en ce que**
le levier (18) peut être tourné de 180° autour de son axe longitudinal (L).

9. Dispositif selon l'une des revendications précédentes,
**caractérisé en ce que**
le volume d'essorage entre les mâchoires d'essorage (22) ainsi que les parois latérales et les parois de fond du panier d'essorage (12) est réglable par rotation (B) de l'élément d'actionnement (20).

10. Dispositif selon l'une des revendications précédentes, comprenant en outre un ressort de traction (48) entre panier d'essorage (12) et élément de coulissement (32), dont la force de rappel est maximale en première position terminale de l'élément de coulissement (32).

11. Dispositif selon l'une des revendications précédentes,
**caractérisé en ce qu'**
au moins une mâchoire d'essorage (22) présente un évidement sur sa surface jouxtant perpendiculairement la surface d'essorage, dimensionné pour la réception d'un support de serpillère à franges.
